# EUROPÄISCHE PATENTSCHRIFT

(11) **EP 2 745 002 B1**
(45) Veröffentlichungstag und Bekanntmachung des Hinweises auf die Patenterteilung: **19.12.2018**
(21) Anmeldenummer: 12729163.1
(22) Anmeldetag: 26.06.2012
(51) Int. Cl.: F02M 51/06, F02M 61/16

(54) **VENTIL ZUM ZUMESSEN EINES STRÖMENDEN MEDIUMS**
VALVE FOR DOSING A FLOWING MEDIUM
SOUPAPE DESTINÉE À DOSER UN MILIEU EN ÉCOULEMENT

(30) Priorität: 18.08.2011 DE 102011081176
(43) Veröffentlichungstag der Anmeldung: 25.06.2014
(73) Patentinhaber: Robert Bosch GmbH, 70442 Stuttgart (DE)
(72) Erfinder: SCHMIEDER, Dietmar, 71706 Markgroeningen (DE); SEBASTIAN, Thomas, 71729 Erdmannhausen (DE)
(86) Internationale Anmeldenummer: PCT/EP2012/062303
(87) Internationale Veröffentlichungsnummer: WO 2013/023825

(56) Entgegenhaltungen:
- WO-A1-01/79688
- WO-A1-2006/106021
- DE-A1- 19 705 227
- DE-A1-102006 019 308
- DE-U1-202006 002 663

## Beschreibung

### Stand der Technik

Die Erfindung geht aus von einem Ventil zum Zumessen eines strömenden, z.B. gasförmigen oder flüssigen Mediums, insbesondere Kraftstoffeinspritzventil für Brennkraftmaschinen, nach dem Oberbegriff des Anspruchs 1.

Ein bekanntes Kraftstoffeinspritzventil (DE 10 2007 028 490A1) weist ein hohlzylindrisches Gehäuse mit einem zulaufseitigen und einem abspritzseitigen Ende auf. Das zulaufseitige Ende ist mit einem einen Zulaufstutzen tragenden Deckel verschlossen, und in das abspritzseitige Ende ist ein hohlzylindrischer Ventil- oder Düsenkörper eingesetzt, der teilweise aus dem Gehäuse herausragt. Am gehäusefernen Ende des Ventilkörpers ist eine Abspritzöffnung und ein die Abspritzöffnung austrittsseitig umschließender Ventilsitz ausgebildet. Das abspritzseitige Ende des Ventilgehäuses umschließt den Ventilkörper, und die zwischen Ventilgehäuse und Ventilkörper vorhandene ringförmige Fügestelle ist mittels einer Ventilgehäuse und Ventilkörper miteinander verbindenden Schweißnaht flüssigkeitsdicht abgedichtet, so dass ein im Ventilgehäuse unter Systemdruck von z.B. 200 bar stehender Kraftstoff nicht an der Fügestelle austreten kann.

Aus der WO 01/79688 A1 ist bereits ein Ventil zum Zumessen eines strömenden, z.B. gasförmigen oder flüssigen Mediums, insbesondere Kraftstoffeinspritzventil für Brennkraftmaschinen, bekannt. Das Kraftstoffeinspritzventil hat ein einen Zulauf für das Medium aufweisendes Ventilgehäuse sowie einen eine Zumessöffnung für das Medium aufweisenden Ventilkörper, wobei zwischen dem Ventilgehäuse und dem Ventilkörper eine Fügestelle vorhanden ist und die Fügestelle von einer Dichtung abgedichtet wird. Die Dichtung weist dabei eine die Fügestelle überdeckende Spannmutter auf, die auf die beiden Bauteile Ventilgehäuse und Ventilkörper, die jeweils ein Außengewinde besitzen, mit ihrem Innengewinde aufgeschraubt ist. Auf diese Weise werden Ventilgehäuse und Ventilkörper fest miteinander verbunden und sitzen im Bereich der Fügestelle fest verschraubt aufeinander auf. Die Spannmutter dient der Verspannung von Ventilgehäuse und Ventilkörper mittels einer Schraubverbindung. Bei dem Kraftstoffeinspritzventil handelt es sich um einen Dieselinjektor, mit dem bekannterweise Dieselkraftstoff mit Drücken weit über 1000 bar direkt in den Brennraum von Dieselmotoren eingespritzt wird, weshalb bei dieser Bauart von Injektoren aus Festigkeitsgründen Schraubverbindungen zum Einsatz kommen.

Aus der DE 197 05 227 A1 ist bereits ein Kraftstoffeinspritzventil für Brennkraftmaschinen bekannt, das mit einem einen Zulauf für das abzuspritzende Medium aufweisenden Ventilgehäuse, mit einem eine Zumessöffnung für das Medium aufweisenden Ventilkörper, mit einer zwischen Ventilgehäuse und Ventilkörper vorhandenen Fügestelle und mit einer die Fügestelle abdichtenden Dichtung ausgestattet ist. Die Dichtung weist eine die Fügestelle überdeckende Spannhülse auf, die nach einem Fügevorgang mittels eines Ziehrings kraftschlüssig in eine Vertiefung des Ventilgehäuses mit einer Wulst eingreift.

### Offenbarung der Erfindung

Das erfindungsgemäße Ventil mit den Merkmalen des Anspruchs 1 hat den Vorteil, dass durch den mit Presssitz auf Ventilgehäuse und Ventilkörper die Fügestelle überdeckenden Klemmring eine im Vergleich zu einer Schweißnaht sichere und rissunanfällige Abdichtung der Fügestelle zwischen Ventilgehäuse und Ventilkörper hergestellt ist. Der Presssitz des Klemmrings wird vorzugsweise durch Aufschrumpfen hergestellt. Hierzu wird der Klemmring, z. B. induktiv und auf möglichst hohe Temperaturen, erwärmt und der dadurch im Innendurchmesser aufgeweitete Klemmring auf die Endabschnitte von Ventilgehäuse und Ventilkörper die Fügestelle überdeckend aufgeschoben oder aufgepresst. Der Klemmring schrumpft bei Abkühlung und zieht den Ventilkörper und das Ventilgehäuse axial zusammen, wodurch zwischen Ventilgehäuse und Ventilkörper Kraftschluss und eine radiale und axiale Abdichtung der Fügestelle herbeigeführt wird. Alternativ kann der Presssitz auch durch mechanisches Aufpressen des auf die Endabschnitte von Ventilgehäuse und Ventilkörper mit Übermaß aufgeschobenen Klemmrings hergestellt werden. Das Material von Ventilgehäuse und Ventilkörper kann - anders als bei einer Abdichtung durch eine Schweißnaht - frei gewählt werden, da der Zwang zur Verwendung eines sehr gut schweißfähigen Materials zur Erzielung einer mechanisch stabilen, druck- und reißfesten Schweißnaht entfällt. Somit können Ventilgehäuse und Ventilkörper aus kostengünstigem Werkstoff hergestellt und die Herstellkosten gesenkt werden. Anders als beim Schweißen, wo ein Schweißverzug zwischen Ventilgehäuse und Ventilkörper auftreten kann, wird eine zuverlässige und gute Lagepositionierung der beiden Teile erzielt. Anders als bei einer Verschweißung von Ventilgehäuse und Ventilkörper kann eine zuverlässige Abdichtung der Fügestelle auch bei einem großen Außendurchmesser des Ventilkörpers trotz großer Drücke im Ventilgehäuse gewährleistet werden. Ein großer Außendurchmesser wiederum eröffnet die Möglichkeit einer für einige konstruktiven Ausführungen des Ventils vorteilhaften, exzentrischen Fluidführung im Ventilgehäuse zu der zentralen Zumessöffnung im Ventilkörper. Um den Energieeinsatz zum Erhitzen des Klemmrings zu beschränken, ist der Klemmring mit einem möglichst kleinen Volumen ausgelegt.

Erfindungsgemäß sind die Endabschnitte von Ventilgehäuse und Ventilkörper im Überdeckungsbereich des Klemmrings mit voneinander beabstandeten radialen Dichtungskanten versehen, die in fertigungstechnisch einfacher Weise von den Zahnflanken einer Verzahnung gebildet sind. Durch die mit der Herstellung des Presssitzes des Klemmrings einhergehende Verkrallung des Klemmrings in den Dichtungskanten wird zusätzlich ein Formschluss herbeigeführt und die radiale und axiale Abdichtung der Fügestelle weiter verbessert.

Durch die in den weiten Ansprüchen aufgeführten Maßnahmen sind vorteilhafte Weiterbildungen und Verbesserungen des im Anspruch 1 angegebenen Ventils möglich.

Gemäß einer vorteilhaften Ausführungsform der Erfindung liegen die Endabschnitte von Ventilgehäuse und Ventilkörper an der Fügestelle auf Stoß aneinander und weisen einen gleichen Außendurchmesser auf. Dabei liegen Ventilkörper und Ventilgehäuse in der Fügestelle mit einer am Ventilkörper ausgebildeten ringförmigen ersten Anschlagfläche und einer am Ventilgehäuse ausgebildeten ringförmigen zweiten Anschlagfläche, die vorzugsweise gegenüber der Stirnseite des Ventilgehäuses zurückversetzt angeordnet ist, aneinander. Die erste Anschlagfläche weist eine innere Umlaufkante, die eine vom Medium beaufschlagte, zentrale Mulde im Ventilkörper begrenzt, und die zweite Anschlagfläche einen über die innere Umlaufkante vorspringenden Überstehbereich auf. Dabei schließt die Mulde mit dem ringförmigen Muldenboden einen stumpfen Winkel ein und ist eben oder konkav gewölbt ausgebildet. Durch die Mulde wird die Steifigkeit des Ventilkörpers an der Fügestelle reduziert, und der in der Mulde herrschende Fluiddruck presst zusätzlich den Ventilkörper radial gegen den Klemmring, wodurch Formschluss und Abdichtung an der Fügestelle erhöht werden.

Dieser Effekt wird noch dadurch gesteigert, dass gemäß einer weiteren Ausführungsform der Erfindung im Überstehbereich der zweiten Anlagefläche am Ventilgehäuse eine zur Mulde hin offene Nut angeordnet ist, die vorzugsweise eine zur inneren Umlaufkante der ersten Anlagefläche am Ventilkörper hin unter einem stumpfen Winkel zum Nutgrund verlaufende Nutflanke aufweist. Durch diese Nut wird auch im Endabschnitt des Ventilgehäuses eine Steifigkeitsreduzierung erreicht, so dass der in Mulde und Nut herrschende Fluiddruck auch das Ventilgehäuse radial an den Klemmring anpresst.

Gemäß weiterer Ausführungsformen der Erfindung lässt sich die radiale und axiale Abdichtung der Fügestelle durch verschiedene Maßnahmen zusätzlich verbessern. So kann noch im Klemmring ein die Fügestelle überdeckender Dichtungsring aus einem Elastomer, z.B. Silikon, eingelegt sein, der sich radial auf die Endabschnitte von Ventilgehäuse und Ventilkörper aufpresst, oder zumindest ein Teil des vom Klemmring überdeckten Bereichs der Endabschnitte von Ventilgehäuse und Ventilkörper mit elastischem Dichtungsmaterial, z.B. Silikon, beschichtet sein oder zwischen den aneinanderliegenden Anlageflächen von Ventilgehäuse und Ventilkörper eine Dichtungsring aus einem Elastomer, z.B. Silikon, angeordnet sein oder mindestens eine der beiden Anlageflächen an Ventilgehäuse und Ventilkörper mit einem Dichtungsmaterial, z.B. Silikon, beschichtet sein. Im übrigen kann zusätzlich eine Verschweißung des Klemmrings einerseits mit dem Ventilkörper und andererseits mit dem Ventilgehäuse vorgenommen werden. In diesem Fall übernehmen die beiden Schweißnähte nur eine Dichtungsfunktion, da die axialen Kräfte des Fluiddrucks vom Klemmring aufgenommen werden. Da dadurch die Schweißnähte keine hohe mechanische Stabilität besitzen müssen, kann für Ventilgehäuse, Ventilkörper und Klemmring auch Material eingesetzt werden, das weniger gut zum Schweißen geeignet ist.

Vorzugsweise wird für Ventilgehäuse und Ventilkörper ein möglichst harter Werkstoff mit hoher Festigkeit, z. B. Stahl 1.4035 gehärtet, und für den Klemmring ein Wekstoff mit hoher Festigkeit und leicht geringerer Härte, z. B. Stahl 1.4035 gehärtet und angelassen, eingesetzt.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 ausschnittweise einen Längsschnitt eines Ventils zum Zumessen eines flüssigen oder gasförmigen Mediums,
Figur 3 bis 7 jeweils eine gleiche Darstellung wie in Figur 2 gemäß weiterer Ausführungsbeispiele.

Das in Figur 1 im Längsschnitt dargestellte Ventil zum Zumessen eines strömenden Mediums, also eines flüssigen oder gasfförmigen Mediums, wird vorzugsweise als Einspritzventil zum Einspritzen von Kraftstoff in den Verbrennungszylinder oder Luftansaugtrakt einer Brennkraftmaschinen eingesetzt, kann aber auch als Dosierventil zum Einspritzen einer wässrigen Lösung, wie z.B. einer Harnstoff-Wasser-Lösung, in den Abgasstrang einer Brennkraftmaschinen herangezogen werden. Das Ventil weist ein Ventilgehäuse 11 auf, dessen eines Stirnende von einem Ventilkörper 12 abgeschlossen ist. Am gehäusefernen Ende einer zentral im Ventilkörper 12 verlaufenden Durchgangsbohrung 121 ist eine Zumessöffnung 13 ausgebildet, die von einem nach außen öffnenden Ventilglied 14 in Verbindung mit einem am Ventilkörper 12 ausgebildeten Ventilsitz 122 gesteuert, also geschlossen oder freigegeben wird. Das eine Ventilnadel 141 und einen endseitig an der Ventilnadel 141 angeordneten Schließkopf 142 aufweisende Ventilglied 14 wird in bekannter Weise von einem hier nicht dargestellten Aktor, z.B. einem piezoelektrischen Aktor, gegen die Rückstellkraft einer an der Ventilnadel 141 und am Ventilkörper 12 sich abstützenden Ventilschließfeder 16 betätigt. Im Ventilgehäuse 11 ist exzentrisch ein axial verlaufender Zulauf 17 für das Medium vorhanden, über den das Medium in einen im Ventilkörper 12 koaxial zur Durchgangsbohrung 121 ausgebildeten, die Ventilschließfeder 16 aufnehmenden Hohlraum 15 und von diesem über die die Ventilnadel 141 führende Durchgangsbohrung 121 zu der von dem Schließkopf 142 geschlossenen Zumessöffnung 13 gelangt.

Zwischen Ventilgehäuse 11 und Ventilkörper 12 ist eine Fügestelle 18 vorhanden, an der die einander zugekehrten Endabschnitte von Ventilgehäuse 11 und Ventilkörper 12, die einen gleichen Außendurchmesser aufweisen, auf Stoß aneinanderliegen. Die Fügestelle 18 ist durch eine Dichtung 20 abgedichtet. Die Dichtung 20 weist erfindungsgemäß einen die Fügestelle 18 überdeckenden Klemmring 19 auf, der mit Presssitz auf den Endabschnitten von Ventilgehäuse 11 und Ventilkörper 12 aufsitzt. Der Klemmring 19 ist aus einem Werkstoff mit einer hohen Festigkeit und einer gegenüber der Härte des Werkstoffs von Ventilgehäuse 11 und Ventilkörper 12 leicht geringeren Härte. Z. B. ist der Klemmring 19 aus Stahl 1.4035, gehärtet und angelassen, und Ventilgehäuse 11 und Ventilkörper 12 aus Stahl 1.4035, gehärtet.

Vorzugsweise wird der Presssitz durch Aufschrumpfen des Klemmrings 18 auf die Endabschnitte von Ventilgehäuse 11 und Ventilkörper 12 hergestellt. Der Klemmring 19 wird hierzu, vorzugsweise z.B. induktiv auf möglichst hohe Temperatur, erwärmt und der durch die Erwärmung im Innendurchmesser vergrößerte Klemmring 19 auf die Endabschnitte von Ventilgehäuse 11 und Ventilkörper 12 über die Fügestelle 18 hinweg aufgeschoben oder aufgepresst. Der Klemmring 19 weist zwecks Verkürzung seines Erwärmungsprozesses und zur Energieeinsparung ein möglichst kleines Volumen auf. Beim Abkühlen schrumpft der Klemmring 19. Dabei werden Ventilkörper 12 und Ventilgehäuse 11 in der Fügestelle 18 axial zusammengezogen und zwischen Ventilkörper 12 und Ventilgehäuse 11 ein Kraftschluss und eine radiale und axiale Abdichtung hergestellt.

Wie aus dem in Figur 2 vergrößert dargestellten Ausschnitt des Ventils zu erkennen ist, sind die Endabschnitte von Ventilgehäuse 11 und Ventilkörper 12 im Überdeckungsbereich des Klemmrings 19 zusätzlich mit voneinander beabstandeten radialen Dichtungskanten versehen, die im einfachsten Fall von den Zahnflanken einer Verzahnung 21 gebildet sind. Durch den Presssitz verkrallt sich der Klemmring 19 zusätzlich in den Dichtungskanten der Verzahnung 21, wodurch ein zusätzlicher Formschluss und eine gesteigerte Dichtwirkung erzielt wird.

Die radiale Abdichtung und der Formschluss werden durch den im Innern von Ventilkörper 12 und Ventilgehäuse 11 herrschenden Fluiddruck zusätzlich dadurch verstärkt, dass eine Steifigkeitsreduzierung von Ventilkörper 12 und Ventilgehäuse 11 vorgenommen ist. Hierzu ist am Ventilkörper 12 eine ringförmige erste Anlagefläche 22 und am Ventilgehäuse 11 eine ringförmige zweite Anlagefläche 23 ausgebildet. Erste Anlagefläche 22 und zweite Anlagefläche 23 liegen in der Fügestelle 18 aneinander. Die erste Anlagefläche 22 weist eine von einer zentralen Mulde 24 im Ventilkörper 12 begrenzte innere Umlaufkante 25 und die zweite Anlagefläche 23, die am Ventilgehäuse 11 gegenüber der Stirnseite des Ventilgehäuses 11 zurückversetzt angeordnet ist, einen über die innere Umlaufkante 25 vorstehenden und damit über der Muldenöffnung 243 liegenden Überstehbereich 26 auf. Die Mulde 24 hat einen ringförmigen Muldenboden 241, durch den die Ventilnadel 141 des Ventilglieds 14 hindurchtritt, eine Muldenwand 242 und eine von der Muldenwand 242 umschlossene Muldenöffnung 243. In die Muldenöffnung 243 mündet der Zulauf 17 für das Medium, so dass die Mulde 24 von unter Systemdruck stehendem Medium beaufschlagt ist. Die Muldenwand 242 schließt vorzugsweise mit dem Muldenboden 241 einen stumpfen Winkel ein und ist im Ausführungsbeispiel konkav gewölbt ausgebildet (Figur 2). Eine ebene oder plane Ausbildung der Muldenwand 242 ist möglich. Im Überstehbereich 26 der zweiten Anlagefläche 23 am Ventilgehäuse 11 ist eine zur Mulde 24 hin offene Nut 27 angeordnet. Die Nut 27 weist eine Nutflanke 271 auf, die zur inneren Umlaufkante 25 der ersten Anlagefläche 22 am Ventilkörper 12 hin, vorzugsweise unter einem stumpfen Winkel zum Nutgrund 272, verläuft (Figur 2). Der auf die Muldenwand 242 und die Nutflanke 271 wirkende Systemdruck des Mediums presst zusätzlich die Endabschnitte von Ventilkörper 12 und Ventilgehäuse 11 radial an den aufgeschrumpften Klemmring 19 an und verstärkt somit die radiale Abdichtung und den Formschluss zwischen Ventilgehäuse 11 und Ventilkörper 12 an der Fügestelle 18.

In den in Figur 3 bis 7 dargestellten Ausschnitten von modifizierten Ausführungsbeispielen des Ventils ist die Dichtung 20 an der Fügestelle 18 zwischen Ventilgehäuse 11 und Ventilkörper 12 zusätzlich zu dem aufgeschrumpften Klemmring 19 noch durch weitere konstruktive Maßnahmen ergänzt.

In dem Ausführungsbeispiel gemäß Figur 3 weist die Dichtung 20 zusätzlich zu dem Klemmring 19 noch einen die Fügestelle 18 axial überdeckenden Dichtungsring 28 aus einem Elastomer, z.B. Silikon auf, der in den Klemmring 19 eingelegt ist und sich radial auf die Endabschnitte von Ventilgehäuse 11 und Ventilkörper 12 aufpresst. Der Dichtungsring 28 ist in einer in die innere Ringwand des Klemmrings 19 eingearbeiteten Nut 29 aufgenommen, die vorzugsweise symmetrisch zur Fügestelle 18 angeordnet ist.

In dem Ausführungsbeispiel gemäß Figur 4 weist die Dichtung 20 zusätzlich zu dem Klemmring 19 noch eine Beschichtung 30 aus einem Elastomer, z.B. Silikon, auf, die sich in dem vom Klemmring 19 überdeckten Bereich der Endabschnitte von Ventilgehäuse 11 und Ventilkörper 12 zumindest über einen Teil sowohl des Endabschnitts von Ventilgehäuse 11 als auch des Endabschnitts von Ventilkörper 12 erstreckt. Die beiden vorzugsweise gleich großen Teile der Beschichtung 30 werden vor dem Aufpressen des Klemmrings 19 auf die Endabschnitte von Ventilgehäuse 11 und Ventilkörper 12 aufgetragen.

In dem Ausführungsbeispiel gemäß Figur 5 weist die Dichtung 20 zusätzlich zu dem Klemmring 19 noch einen Dichtungsring 31 aus einem Elastomer, z.B. Silikon, auf, der zwischen den Anlageflächen 22, 23 von Ventilkörper 12 und Ventilgehäuse 11 angeordnet ist.

In dem Ausführungsbeispiel gemäß Figur 6 weist die Dichtung 20 zusätzlich zu dem Klemmring 19 noch eine Beschichtung 32 aus einem Elastomer, z.B. Silikon, auf, die auf eine der beiden Anlageflächen 22, 23 von Ventilkörper 12 und Ventilgehäuse 11 oder auf beide aufgetragen ist.

Das Ausführungsbeispiel gemäß Figur 7 unterscheidet sich von dem Ausführungsbeispiel gemäß Figur 1 und 2 lediglich dadurch, dass der auf die Endabschnitte von Ventilgehäuse 11 und Ventilkörper 12 aufgeschrumpfte Klemmring 19 noch an seinen beiden Stirnenden einerseits mit dem Ventilgehäuse 11 und andererseits mit dem Ventilkörper 12 verschweißt ist. Die hierbei entstehenden Schweißnähte sind in Figur 7 mit 33 und 34 bezeichnet. Diese Schweißnähte 33, 34 dienen ausschließlich zur zusätzlichen Abdichtung der Fügestelle 18 und nehmen keine axialen Kräfte auf, so dass an ihrer mechanischen Festigkeit keine höheren Anforderungen gestellt werden müssen und für Ventilgehäuse 11, Ventilkörper 12 und Klemmring 19 auch weniger gut schweißbarer Werkstoff verwendet werden kann.

Bis auf die modifizierte Dichtung 20 stimmen die in Figur 3 bis 7 ausschnittweise dargestellten Ausführungsbeispiele der Ventile mit dem Ausführungsbeispiel des Ventils gemäß Figur 1 und 2 überein, so dass gleiche Bauteile mit gleichen Bezugszeichen versehen sind.

## Patentansprüche

1. Ventil zum Zumessen eines strömenden, z.B. gasförmigen oder flüssigen Mediums, insbesondere Kraftstoffeinspritzventil für Brennkraftmaschinen, mit einem einen Zulauf (17) für das Medium aufweisenden Ventilgehäuse (11), mit einem eine Zumessöffnung (13) für das Medium aufweisenden Ventilkörper (12), mit einer zwischen Ventilgehäuse (11) und Ventilkörper (12) vorhandenen Fügestelle (18) und mit einer die Fügestelle (18) abdichtenden Dichtung (20), **dadurch gekennzeichnet, dass** die Dichtung (20) einen die Fügestelle (18) überdeckenden Klemmring (19) aufweist, der mit Presssitz auf an der Fügestelle (18) einander zugekehrten Endabschnitten von Ventilgehäuse (11) und Ventilkörper (12) aufsitzt, wobei der Presssitz durch Aufschrumpfen oder durch mechanisches Aufpressen des Klemmrings (19) auf die Endabschnitte von Ventilgehäuse (11) und Ventilkörper (12) hergestellt ist und wobei die Endabschnitte von Ventilgehäuse (11) und Ventilkörper (12) im Überdeckungsbereich des Klemmrings (19) mit voneinander beabstandeten, radialen Dichtungskanten versehen sind und die radialen Dichtungskanten dabei von den Zahnflanken einer Verzahnung (21) gebildet sind.

2. Ventil nach Anspruch 1, **dadurch gekennzeichnet, dass** die Endabschnitte von Ventilgehäuse (11) und Ventilkörper (12) an der Fügestelle (18) auf Stoß aneinanderliegen und einen gleichen Außendurchmesser aufweisen.

3. Ventil nach Anspruch 2, **dadurch gekennzeichnet, dass** Ventilkörper (12) und Ventilgehäuse (11) in der Fügestelle (18) mit einer am Ventilkörper (12) ausgebildeten, ringförmigen ersten Anlagefläche (22) und einer am Ventilgehäuse (11) ausgebildeten, ringförmigen zweiten Anlagefläche (23) aneinanderliegen, dass die erste Anlagefläche (22) eine innere Umlaufkante (25), die eine vom Medium beaufschlagte, zentrale Mulde (24) im Ventilkörper (12) begrenzt, und die zweite Anlagefläche (23) einen über die innere Umlaufkante (25) vorspringenden Überstehbereich (26) aufweist.

4. Ventil nach Anspruch 3, **dadurch gekennzeichnet, dass** die Mulde (24) einen ringförmigen Muldenboden (241), eine Muldenwand (242) und eine von der Muldenwand (242) umschlossene Muldenöffnung (243) aufweist, in die der Zulauf (17) für das Medium mündet, und vorzugsweise dass die Muldenwand (242) mit dem Muldenboden (241) einen stumpfen Winkel einschließt und eben oder konkav gewölbt ausgebildet ist.

5. Ventil nach Anspruch 3 oder 4, **dadurch gekennzeichnet, dass** im Überstehbereich der zweiten Anlagefläche (23) am Ventilgehäuse (11) eine zur Mulde (24) hin offene Nut (27) angeordnet ist.

6. Ventil nach Anspruch 5, **dadurch gekennzeichnet, dass** die Nut (27) eine zur inneren Umlaufkante (25) der ersten Anlagefläche (22) am Ventilkörper (12) hin unter einem stumpfen Winkel zum Nutgrund (272) verlaufende Nutflanke (271) aufweist.

7. Ventil nach einem der Ansprüche 3 bis 6, **dadurch gekennzeichnet, dass** die zweite Anlagefläche (23) am Ventilgehäuse (11) gegenüber der Stirnseite des Ventilgehäuses (11) zurückversetzt angeordnet ist.

8. Ventil nach einem der Ansprüche 1 bis 7, **dadurch gekennzeichnet, dass** die Dichtung (20) einen die Fügestelle (18) axial überdeckenden Dichtungsring (28) aus einem Elastomer, z.B. Silikon, aufweist, der in den Klemmring (19) eingelegt ist und sich radial auf die Endabschnitte von Ventilgehäuse (11) und Ventilkörper (12) aufpresst.

9. Ventil nach Anspruch 8, **dadurch gekennzeichnet, dass** der Dichtungsring (28) in einer in die innere Ringwand des Klemmrings (19) eingearbeiteten Nut (29) aufgenommen ist.

10. Ventil nach einem der Ansprüche 1 bis 7, **dadurch gekennzeichnet, dass** die Dichtung (20) eine zumindest einen Teil des vom Klemmring (19) überdeckten Bereichs der Endabschnitte von Ventilgehäuse (11) und Ventilkörper (12) belegende Beschichtung (30) aus einem Elastomer, z.B. Silikon, aufweist.

11. Ventil nach einem der Ansprüche 3 bis 7, **dadurch gekennzeichnet, dass** die Dichtung (20) einen zwischen den Anlageflächen (22, 23) von Ventilkörper 12) und Ventilgehäuse (11) angeordneten Dichtungsring (21) aus einem Elastomer, z.B. Silikon, aufweist.

12. Ventil nach einem der Ansprüche 3 bis 7, **dadurch gekennzeichnet, dass** die Dichtung (20) eine mindestens eine der beiden Anlagenflächen (22, 23) an Ventilkörper (12) und Ventilgehäuse (11) belegende Beschichtung (30) aus einem Elastomer; z.B. Silikon, aufweist.

13. Ventil nach einem der Ansprüche 1 bis 12, **dadurch gekennzeichnet, dass** der Klemmring (15) endseitig mit dem Ventilgehäuse (11) einerseits und dem Ventilkörper (12) andererseits verschweißt ist.

## Claims

1. Valve for metering in a flowing, for example gaseous or liquid medium, in particular fuel injection valve for internal combustion engines, having a valve housing (11) which has an inflow (17) for the medium, having a valve body (12) which has a metering-in opening (13) for the medium, having a join (18) which is present between the valve housing (11) and the valve body (12), and having a seal (20) which seals the join (18), **characterized in that** the seal (20) has a clamping ring (19) which covers the join (18) and is seated with a press fit on end sections of the valve housing (11) and the valve body (12), which end sections face one another at the join (18), the press fit being produced by way of shrinking or by way of mechanical pressing of the clamping ring (19) onto the end sections of the valve housing (11) and the valve body (12), and, in the covering region of the clamping ring (19), the end sections of the valve housing (11) and the valve body (12) being provided with radial seal edges which are spaced apart from one another, and the radial seal edges being formed here by the tooth flanks of a toothing system (21).

2. Valve according to Claim 1, **characterized in that** the end sections of the valve housing (11) and the valve body (12) bear against one another in an abutting manner at the join (18) and have an identical external diameter.

3. Valve according to Claim 2, **characterized in that** the valve body (12) and the valve housing (11) bear against one another in the join (18) by way of an annular first bearing face (22) which is configured on the valve body (12) and an annular second bearing face (23) which is configured on the valve housing (11), and **in that** the first bearing face (22) has an inner circumferential edge (25) which delimits a central recess (24) in the valve body (12), which central recess (24) is loaded by the medium, and the second bearing face (23) has a projecting region (26) which protrudes beyond the inner circumferential edge (25).

4. Valve according to Claim 3, **characterized in that** the recess (24) has an annular recess bottom (241), a recess wall (242) and a recess opening (243) which is enclosed by the recess wall (242) and into which the inflow (17) for the medium opens, and preferably **in that** the recess wall (242) encloses an obtuse angle with the recess bottom (241) and is of planar or concavely curved configuration.

5. Valve according to Claim 3 or 4, **characterized in that** a groove (27) which is open towards the recess (24) is arranged in the projection region of the second bearing face (23) on the valve housing (11).

6. Valve according to Claim 5, **characterized in that** the groove (27) has a groove flank (271) which runs at an obtuse angle with respect to the groove bottom (272) towards the inner circumferential edge (25) of the first bearing face (22) on the valve body (12).

7. Valve according to one of Claims 3 to 6, **characterized in that** the second bearing face (23) on the valve housing (11) is arranged set back with respect to the end side of the valve housing (11).

8. Valve according to one of Claims 1 to 7, **characterized in that** the seal (20) has a seal ring (28) which covers the join (18) axially, is made from an elastomer, for example silicone, is inserted into the clamping ring (19), and is pressed radially onto the end sections of the valve housing (11) and the valve body (12) .

9. Valve according to Claim 8, **characterized in that** the seal ring (28) is received in a groove (29) which is machined into the inner annular wall of the clamping ring (19).

10. Valve according to one of Claims 1 to 7, **characterized in that** the seal (20) has a coating (30) which is made from an elastomer, for example silicone, and coats at least one part of that region of the end sections of the valve housing (11) and the valve body (12) which is covered by the clamping ring (19).

11. Valve according to one of Claims 3 to 7, **characterized in that** the seal (20) has a seal ring (21) which is made from an elastomer, for example silicone, and is arranged between the bearing faces (22, 23) of the valve body (12) and the valve housing (11).

12. Valve according to one of Claims 3 to 7, **characterized in that** the seal (20) has a coating (30) which is made from an elastomer, for example silicone, and coats at least one of the two bearing faces (22, 23) on the valve body (12) and the valve housing (11).

13. Valve according to one of Claims 1 to 12, **characterized in that** the clamping ring (15) is welded on the end side firstly to the valve housing (11) and secondly to the valve body (12).

## Revendications

1. Soupape destinée à doser un milieu en écoulement, par exemple gazeux ou liquide, en particulier soupape d'injection de carburant pour des moteurs à combustion interne, comprenant un boîtier de soupape (11) présentant une entrée (17) pour le milieu, comprenant un corps de soupape (12) présentant une ouverture de dosage (13) pour le milieu, comprenant une zone d'assemblage (18) prévue entre le boîtier de soupape (11) et le corps de soupape (12) et comprenant un joint d'étanchéité (20) étanchéifiant la zone d'assemblage (18), **caractérisée en ce que** le joint d'étanchéité (20) présente une bague de serrage (19) recouvrant la zone d'assemblage (18), qui repose avec ajustement serré sur des portions d'extrémité du boîtier de soupape (11) et du corps de soupape (12) tournées l'une vers l'autre au niveau de la zone d'assemblage (18), l'ajustement serré étant créé par frettage ou par pressage mécanique de la bague de serrage (19) sur les portions d'extrémité du boîtier de soupape (11) et du corps de soupape (12), et les portions d'extrémité du boîtier de soupape (11) et du corps de soupape (12) étant pourvues, dans la région de recouvrement de la bague de serrage (19), d'arêtes d'étanchéité radiales espacées les unes des autres et les arêtes d'étanchéité radiales étant en l'occurrence formées par les flancs de dents d'une denture (21).

2. Soupape selon la revendication 1, **caractérisée en ce que** les portions d'extrémité du boîtier de soupape (11) et du corps de soupape (12) sont en butée l'une contre l'autre au niveau de la zone d'assemblage (18) et présente un diamètre extérieur identique.

3. Soupape selon la revendication 2, **caractérisée en ce que** le corps de soupape (12) et le boîtier de soupape (11) sont disposés l'un contre l'autre dans la zone d'assemblage (18) avec une première surface d'appui (22) de forme annulaire réalisée au niveau du corps de soupape (12) et avec une deuxième surface d'appui (23) de forme annulaire réalisée au niveau du boîtier de soupape (11), **en ce que** la première surface d'appui (22) présente une arête périphérique intérieure (25) qui délimite un creux central (24) sollicité par le fluide dans le corps de soupape (12), et la deuxième surface d'appui (23) présente une région en porte-à-faux (26) faisant saillie au-delà de l'arête périphérique intérieure (25).

4. Soupape selon la revendication 3, **caractérisée en ce que** le creux (24) présente un fond de creux annulaire (241), une paroi de creux (242) et une ouverture de creux (243) entourée par la paroi de creux (242), dans laquelle débouche l'entrée (17) pour le milieu, et de préférence **en ce que** la paroi de creux (242) forme avec le fond de creux (241) un angle obtus et est réalisée sous forme plane ou avec une courbure concave.

5. Soupape selon la revendication 3 ou 4, **caractérisée en ce qu'**une rainure (27) ouverte vers le creux (24) est disposée dans la région en porte-à-faux de la deuxième surface d'appui (23) au niveau du boîtier de soupape (11).

6. Soupape selon la revendication 5, **caractérisée en ce que** la rainure (27) présente un flanc de rainure (271) s'étendant vers l'arête périphérique intérieure (25) de la première surface d'appui (22) au niveau du corps de soupape (12) suivant un angle obtus par rapport au fond de rainure (272).

7. Soupape selon l'une quelconque des revendications 3 à 6, **caractérisée en ce que** la deuxième surface d'appui (23) est disposée en retrait au niveau du boîtier de soupape (11) par rapport au côté frontal du boîtier de soupape (11).

8. Soupape selon l'une quelconque des revendications 1 à 7, **caractérisée en ce que** le joint d'étanchéité (20) présente une bague d'étanchéité (28) recouvrant axialement la zone d'assemblage (18), constituée d'un élastomère, par exemple de silicone, qui est introduite dans la bague de serrage (19) et qui est pressée radialement sur les portions d'extrémité du boîtier de soupape (11) et du corps de soupape (12).

9. Soupape selon la revendication 8, **caractérisée en ce que** la bague d'étanchéité (28) est reçue dans une rainure (29) pratiquée dans la paroi annulaire intérieure de la bague de serrage (19).

10. Soupape selon l'une quelconque des revendications 1 à 7, **caractérisée en ce que** le joint d'étanchéité (20) présente un revêtement (30) en élastomère, par exemple en silicone, occupant au moins une partie de la région des portions d'extrémité du boîtier de soupape (11) et du corps de soupape (12) recouverte par la bague de serrage (19).

11. Soupape selon l'une quelconque des revendications 3 à 7, **caractérisée en ce que** le joint d'étanchéité (20) présente une bague d'étanchéité (21) en élastomère, par exemple en silicone, disposée entre les surfaces d'appui (22, 23) du corps de soupape (12) et du boîtier de soupape (11).

12. Soupape selon l'une quelconque des revendications 3 à 7, **caractérisée en ce que** le joint d'étanchéité (20) présente un revêtement (30) en élastomère, par exemple en silicone, occupant au moins l'une des deux surfaces d'appui (22, 23) au niveau du corps de soupape (12) et du boîtier de soupape (11).

13. Soupape selon l'une quelconque des revendications 1 à 12, **caractérisée en ce que** la bague de serrage (15) est soudée du côté de l'extrémité d'une part au boîtier de soupape (11) et d'autre part au corps de soupape (12).
